# EUROPÄISCHE PATENTSCHRIFT

(11) **EP 2 848 379 B1**
(45) Veröffentlichungstag und Bekanntmachung des Hinweises auf die Patenterteilung: **31.01.2018**
(21) Anmeldenummer: 14178367.0
(22) Anmeldetag: 24.07.2014
(51) Int. Cl.: B26D 7/06, B26D 7/32, B26D 5/00, B26D 1/12

(54) **Aufschneidevorrichtung**
Slicing device
Dispositif de coupe

(30) Priorität: 27.08.2013 DE 102013217054
(43) Veröffentlichungstag der Anmeldung: 18.03.2015
(73) Patentinhaber: Weber Maschinenbau GmbH Breidenbach, 35236 Breidenbach (DE)
(72) Erfinder: Gerlach, Jochen, 35232 Dautphetal (DE); Knauf, Michael, 35287 Amöneburg (DE); Runkel, Andreas, 35216 Biedenkopf (DE); Schneider, Thorsten, 35096 Weimar (DE)
(74) Vertreter: Manitz Finsterwald Patentanwälte PartmbB

(56) Entgegenhaltungen:
- EP-A2- 0 982 107
- DE-A1- 2 038 300
- DE-A1-102011 115 925

## Beschreibung

Die Erfindung betrifft eine Vorrichtung sowie ein Verfahren zum mehrspurigen Aufschneiden von Lebensmittelprodukten, beispielsweise Wurst, Schinken, Käse oder dergleichen. Bei der Vorrichtung kann es sich z.B. um einen Hochleistungs-Slicer handeln.

Die Vorrichtung umfasst eine Zuführeinrichtung, die gleichzeitig mehrere aufzuschneidende Produkte nebeneinander liegend einer Schneidebene zuführt, in der sich ein Schneidmesser, insbesondere rotierend und/oder umlaufend, bewegt.

Bei dem Schneidmesser kann es sich beispielsweise um ein Kreis- oder Sichelmesser handeln.

Ferner umfasst die Aufschneidevorrichtung eine der Schneidebene nachgeordnete, insbesondere eine Portioniereinheit umfassende, Abtransporteinrichtung für von den Produkten abgetrennte Scheiben oder für mehrere Scheiben umfassende Portionen.

Eine derartige Vorrichtung, bei der mehrere Produkte gleichzeitig von einem gemeinsamen Schneidmesser aufgeschnitten werden, ist grundsätzlich bekannt.

Dabei ergibt sich häufig das Problem, dass die Scheiben der nebeneinander liegenden Produkte durch das Schneidmesser während des Aufschneidevorgangs unterschiedlich große und/oder unterschiedlich gerichtete Impulse erfahren. Das Schneidmesser tritt nämlich jeweils an einer anderen Stelle in die Produkte ein. Dies führt dazu, dass die Scheiben unterschiedlich stark abgelenkt werden und während des Fallens unterschiedliche Flugbahnen beschreiben. Die Scheiben werden daher in der Praxis nicht gleichmäßig nebeneinander auf der Abtransporteinrichtung angeordnet. So können die Scheiben beispielsweise gegeneinander verdreht sein.

Dies ist vor allem bei der Bildung bestimmter Portionen, z.B. bei so genannten "staggered stacks", unerwünscht. Dadurch, dass die einzelnen Scheiben nicht geordnet aufeinander abgelegt werden, ist ein nachteiliger optischer Gesamteindruck die Folge.

DE 10 2011 115 925 A1 beschreibt eine Vorrichtung zum mehrspurigen Aufschneiden von Lebensmittelprodukten. Weiterer Stand der Technik ist den Druckschriften EP 0 928 107 A2 sowie DE 203 83 00 A1 zu entnehmen.

Es ist eine Aufgabe der Erfindung, eine Vorrichtung sowie ein Verfahren zum mehrspurigen Aufschneiden von Lebensmittelprodukten zu schaffen, die eine möglichst genaue Sollausrichtung der abgetrennten Scheiben gewährleisten.

Die Aufgabe wird gelöst durch eine Vorrichtung mit den Merkmalen des Anspruchs 1 sowie durch ein entsprechendes Verfahren gemäss Anspruch 12. Vorzugsweise handelt es sich bei den Höhenniveaus um relative Höhen der Spuren zueinander. Als Bezugspunkt kann auch beispielsweise eine beliebig im Raum orientierte Produktauflagefläche angesehen werden, d.h. die Höhenniveaus beziehen sich nicht zwangsläufig auf eine horizontale Ebene.

Dies gilt insbesondere dann, wenn die Produkte beispielsweise unter einem bestimmten Winkel, z.B. etwa 45°, und nicht horizontal der Schneidebene zugeführt werden. Die Produktauflagefläche ist hierbei nicht horizontal orientiert. Die Spuren der Abtransporteinrichtung dagegen verlaufen meist zumindest im Wesentlichen horizontal. In diesem Fall können sich die Höhenniveaus folglich auf eine horizontale Ebene beziehen.

Erfindungsgemäß können beispielsweise zumindest einige Spuren der Zuführeinrichtung auf unterschiedlichen Höhenniveaus angeordnet werden. Die Spuren der Abtransporteinrichtung können hierbei z.B. auf demselben Höhenniveau verbleiben.

Alternativ können auch die Spuren der Zuführeinrichtung auf demselben Höhenniveau angeordnet sein, während zumindest einige Spuren der Abtransporteinrichtung unterschiedliche Höhenniveaus aufweisen können.

Ferner ist erfindungsgemäß auch eine Kombination möglich, bei der sowohl zumindest einige Spuren der Zuführeinrichtung als auch zumindest einige Spuren der Abtransporteinrichtung jeweils untereinander unterschiedliche Höhenniveaus einnehmen können.

Dadurch, dass die Höhenniveaus unterschiedlich ausgebildet sind, ist die Fallhöhe der aufgeschnittenen Scheiben unterschiedlich. Auf diese Weise können die unterschiedlichen Impulse, welche die Scheiben durch das Schneidmesser erfahren, kompensiert werden. Die aufgeschnittenen Scheiben der einzelnen Produkte werden somit geordnet, d.h. gemäß einer gewünschten Sollausrichtung, auf der Abtransporteinrichtung abgelegt, wodurch Ablagefehler kompensiert werden können. Die Kompensation durch Vorsehen unterschiedlicher Höhenniveaus kann, wie bereits erwähnt, bereits vor dem eigentlichen Aufschneidevorgang, nach dem Aufschneidevorgang oder teils vor und teils nach dem Aufschneidevorgang erfolgen.

Ein weiterer Vorteil ist, dass Scheiben, welche aus unterschiedlichen Spuren stammen, gegebenenfalls zu einer Gesamtportion kombiniert werden können, ohne dass der optische Gesamteindruck gestört wird.

Erfindungsgemäß wird durch die unterschiedlichen Höhenniveaus die Ordnung der aufgeschnittenen Scheiben in einer Portion auf einfache Weise verbessert bzw. überhaupt erst erreicht.

Außerdem steht aufgrund der unterschiedlichen Höhenniveaus insbesondere zur Durchführung von Leerschnitten und/oder zum Abtransport der Scheiben bzw. Portionen mehr Zeit zur Verfügung.

Weiterbildungen der Erfindung sind auch den abhängigen Ansprüchen, der Beschreibung sowie den beigefügten Zeichnungen zu entnehmen.

Gemäß einer Ausführungsform entspricht das Höhenniveau jeder Spur zumindest näherungsweise der Größe eines Ablagefehlers, insbesondere einer Verdrehung der Scheiben relativ zu einer Sollausrichtung.

Wird beispielsweise an einer Stelle eine starke Verdrehung der Scheiben erwartet, so kann die entsprechende Spur der Abtransporteinrichtung insbesondere höher, d.h. näher am Schneidmesser, angeordnet werden, als bei einer nur geringen erwarteten Verdrehung. Aufgrund des geringeren Fallwegs wird eine weitere Verdrehung gewissermaßen frühzeitig unterbunden.

Das Höhenniveau wird somit insbesondere derart gewählt, dass es den sich in der jeweiligen Spur ansonsten ergebenden Ablagefehler bestmöglich kompensiert.

Nach einer weiteren Ausführungsform ist das Höhenniveau jeder Spur in Abhängigkeit von der Querposition dieser Spur bezüglich einer Drehachse des Schneidmessers eingestellt und/oder einstellbar.

Spuren, die beispielsweise weiter von der Drehachse des Schneidmessers entfernt sind, können insbesondere ein anderes Höhenniveau haben als Spuren, welche sich näher an der Drehachse befinden.

Gemäß einer weiteren Ausführungsform ist das Höhenniveau jeder Spur in Abhängigkeit vom aufzuschneidenden Produkt, von einer Drehzahl des Schneidmessers, von der Art des Schneidmessers und/oder von Daten einer nachgeschalteten Sensorik, insbesondere zumindest einer Kamera, eingestellt und/oder einstellbar.

Insbesondere können sich je nach aufzuschneidendem Produkt somit unterschiedliche Höhenniveaus ergeben. Da auch die Drehzahl des Schneidmessers das Ablageverhalten der Scheiben beeinflussen kann, können die Höhenniveaus der Spuren auch entsprechend an die Drehzahl angepasst werden. Schließlich kann auch die Art des Schneidmessers, also insbesondere der Messertyp, der Durchmesser des Messers und/oder die Form des Messers, das Ablageverhalten beeinflussen. Somit können die Höhenniveaus der Spuren auch an die Ausgestaltung des Messers angepasst sein.

Die Kompensation von Ablagefehlern kann somit an die Eigenschaften der aufzuschneidenden Produkte und/oder des Schneidmessers angepasst sein.

Insbesondere können bestimmte Vorgabe- und/oder Korrekturwerte in einer Speichereinrichtung, beispielsweise in einer Steuerung, hinterlegt sein.

Die Vorgabe- und/oder Korrekturwerte können insbesondere manuell oder automatisch veränderbar sein.

Auf diese Weise ergibt sich eine individuelle Korrektur bzw. Optimierung des Ablagebilds.

Mit einer Sensorik, z.B. einer Kamera für alle Spuren oder mehreren jeweils einer Spur zugeordneten Kameras, kann z.B. nach einer entsprechenden Bildauswertung überprüft werden, zu welcher Produktablage die jeweils eingestellten Höhenniveaus führen, und es können dann zur Optimierung der Produktablage die Höhenniveaus auf Basis der Daten der Kamera bzw. Kameras geändert werden.

Nach einer weiteren Ausführungsform nimmt das Höhenniveau der Spuren von außen nach innen ab, insbesondere in Abhängigkeit von der Querposition jeder Spur zur Drehachse des Schneidmessers. Die inneren Spuren liegen demnach insbesondere tiefer als die äußeren Spuren. Jeweils zwei Spuren können hierbei dasselbe Höhenniveau haben. Es ist jedoch auch möglich, dass sämtliche Spuren auf unterschiedlichen Höhenniveaus angeordnet sind. Vorzugsweise ist die Verteilung der Höhenniveaus jedoch symmetrisch, insbesondere parabel- oder kreisförmig.

Gemäß einer weiteren Ausführungsform bilden die Spuren ein Höhenprofil, das der Bahn der Messerschneide angenähert ist und/oder in Bezug zur aktuellen Position des Schneidmessers, insbesondere in Bezug zum aktuellen Drehwinkel des Schneidmessers, steht. Dadurch wird dem Umstand Rechnung getragen, dass das Schneidmesser zwangsläufig an unterschiedlichen Stellen in die nebeneinander angeordneten Produkte eintritt. Die Ablenkung der Scheiben ist insbesondere von der Form der Messerschneide und deren Bahn bzw. der Position des Schneidmessers abhängig. Dadurch, dass das Höhenprofil zumindest im Wesentlichen der Bahn der Messerschneide entspricht, können die Ablagefehler spurindividuell auf einfache Weise kompensiert werden.

Nach einer weiteren Ausführungsform sind die Höhenniveaus der Spuren relativ zueinander verstellbar. Es kann somit eine Anpassung zur Feinjustierung bzw. Optimierung vorgenommen werden, um die Ablagefehler bestmöglich zu kompensieren. Die Anpassung kann zu Beginn des Aufschneidevorgangs, in bestimmten zeitlichen Intervallen oder kontinuierlich, insbesondere auch während eines Aufschneidevorgangs, erfolgen. Die Verstellung kann insbesondere in Bezug zur aktuellen Position des Schneidmessers, insbesondere in Bezug zum aktuellen Drehwinkel des Schneidmessers, stehen.

Neben einer manuellen Anpassung ist insbesondere auch eine automatische Anpassung der Höhenniveaus möglich. Dazu kann eine Erfassungseinrichtung, beispielsweise eine Kamera, vorgesehen sein, welche den Ablagefehler, insbesondere den Grad der Verdrehung, in den einzelnen Spuren misst.

Gemäß einer weiteren Ausführungsform sind die Spuren jeweils von einem Endlosförderband gebildet, wobei bevorzugt die Förderbänder unabhängig voneinander betreibbar sind. Die Förderbänder können jeweils einen separaten Antrieb umfassen. Alternativ ist auch ein gemeinsamer Antrieb denkbar, von dem beispielsweise individuelle Bewegungen der Förderbänder abgeleitet werden können. Die Spuren können somit insbesondere mit unterschiedlichen Geschwindigkeiten betrieben werden.

Anstelle von aktiv betriebenen Endlosförderbändern sind auch passive Auflagen, wie z.B. teller- oder rechenartige Ab- bzw. Auflageflächen auf der Ablageseite für den Abtransport, denkbar, welche die Spuren bilden können. Der Produktvorschub der einzelnen Produkte in den Spuren kann hierbei zuführseitig z.B. mittels Greifern bewerkstelligt werden, welche insbesondere an einem Endbereich des Produktes angreifen können. Als Spur ist somit ganz generell derjenige Bereich zu verstehen, an dem sich ein Produkt während der Zuführung zu einer Schneidebene bzw. eine abgetrennte Scheibe eines Produktes befindet.

Nach einer weiteren Ausführungsform sind die Spuren an einer Fördereinheit ausgebildet, die einen im Bereich der Schneidebene befindlichen Teil der Zuführeinrichtung und/oder der Abtransporteinrichtung bildet. Die Zuführeinrichtung und/oder die Abtransporteinrichtung können beispielsweise durch Endlosförderbänder gebildet sein.

Im Bereich des Schneidmessers ist die Fördereinheit vorzugsweise in Spuren unterteilt. So kann beispielsweise die Zuführeinrichtung in dem Bereich, in dem die Produkte zum Schneidmesser geführt werden, in einzelne Spuren, vorzugsweise unterschiedlicher Höhen, unterteilt sein. Ebenso kann die Abtransporteinrichtung in dem Bereich unmittelbar nach dem Schneidmesser, d.h. in dem Bereich, in dem die abgetrennten Scheiben auf die Abtransporteinrichtung gelangen, in Spuren, vorzugsweise unterschiedlicher Höhen, unterteilt sein.

Nach einer weiteren Ausführungsform umfasst die Fördereinheit der Abtransporteinrichtung eine Portioniereinheit, die zur Bildung von Portionen aus einer Mehrzahl von abgetrennten Scheiben ausgebildet ist. Die Portioniereinheit ist insbesondere dazu ausgebildet, mehrere in derselben Spur abgetrennte Scheiben zumindest teilweise überlappend aufeinander zu positionieren. So können z.B. Produktstapel mit zumindest im Wesentlichen exakt übereinander liegenden Scheiben erzeugt werden. Vorzugsweise sind zur Portionsbildung die Spuren jeweils in und gegen eine Förderrichtung bewegbar. So können z.B. so genannte "staggered stacks" erzeugt werden. Auch kann die Fördereinheit während des Aufschneidevorgangs kontinuierlich in Förderrichtung bewegt werden, um beispielsweise eine geschindelte Portion zu erzeugen.

Nach einer weiteren Ausführungsform ist eine der Fördereinheit nachgeordnete und/oder vorangehende Übernahme- und/oder Übergabeeinheit zu einer spurindividuellen Übernahme und/oder Übergabe von den und/oder an die Spuren ausgebildet, wobei vorzugsweise die Übernahme- und/oder Übergabeeinheit unabhängig voneinander in der Höhe verstellbare Einzelförderer umfasst, insbesondere als Wippe ausgebildete Endlosförderbänder.

Die Übernahme- bzw. Übergabeeinheit kann insbesondere die abgetrennten Scheiben der einzelnen Spuren übernehmen. Die Scheiben bzw. Portionen der unterschiedlichen Spuren können durch die Übernahme- bzw. Übergabeeinheit auch zu einer Gesamtportion kombiniert werden. Da die Ablagefehler bereits kompensiert wurden, können die Scheiben bzw. Portionen der unterschiedlichen Spuren ohne einen unerwünschten Versatz aufeinander und/oder nebeneinander abgelegt werden. Die Scheiben einer Portion sind somit ordentlich übereinander und/oder nebeneinander angeordnet.

Die Erfindung betrifft zudem ein Verfahren zum mehrspurigen Aufschneiden von Lebensmittelprodukten gemäss Anspruch 12. Alle hier beschriebenen Ausführungsformen der Vorrichtung sind insbesondere dazu ausgebildet, nach dem beschriebenen Verfahren betrieben zu werden.

Die Erfindung wird im Folgenden beispielhaft unter Bezugnahme auf die Zeichnungen beschrieben. Es zeigen:
- Fig. 1: eine schematische Seitenansicht einer Ausführungsform einer erfindungsgemäßen Aufschneidevorrichtung,
- Fig. 2: eine gemäß der Linie A-A der Fig. 1 geschnittene Ansicht der Aufschneidevorrichtung, und
- Fig. 3: eine gemäß der Linie B-B der Fig. 1 geschnittene Ansicht der Aufschneidevorrichtung.

Fig. 1 zeigt eine schematische Seitenansicht einer Ausführungsform einer erfindungsgemäßen Vorrichtung zum mehrspurigen Aufschneiden von Lebensmittelprodukten 10.

Die Produkte 10 befinden sich hierbei auf einer Zuführeinrichtung 12. Die Zuführeinrichtung 12 umfasst für jedes Produkt 10 einen Endlosbandförderer 13, welcher ein um Rollen 14 geführtes Endlosband umfasst, auf dem das jeweilige Produkt 10 aufliegt.

Über die Zuführeinrichtung 12 werden die Produkte 10 in Förderrichtung F einer Schneidebene 15, in der sich ein Schneidmesser 16 bewegt, zugeführt. Bei dem Schneidmesser 16 kann es sich um ein Kreis- oder Sichelmesser handeln.

In Fig. 2, welche eine Schnittansicht entlang der Linie A-A in Fig. 1 darstellt, ist zu sehen, dass vier Endlosbandförderer 13 nebeneinander angeordnet sind, welche unterschiedliche Spuren 13 bilden. Die Spuren 13 haben in der dargestellten Ausführungsform dasselbe Höhenniveau, d.h. keinen Höhenversatz zueinander.

Wie in Fig. 1 zu sehen ist, umfasst die Aufschneidevorrichtung ferner eine Abtransporteinrichtung 18. Die Abtransporteinrichtung 18 weist mehrere Endlosbandförderer 13 auf, welche - anders als die Endlosbandförderer 13 der Zuführeinrichtung 12 - auf unterschiedlichen Höhenniveaus angeordnet sind und sowohl in als auch gegen eine Förderrichtung R bewegt werden können.

Die unterschiedlichen Höhenniveaus der Spuren 13 der Abtransporteinrichtung 18 sind in Fig. 3 dargestellt, welche eine Schnittansicht entlang der Linie B-B in Fig. 1 ist. Die beiden äußeren Spuren 13 liegen hierbei auf einem höheren Niveau als die beiden inneren Spuren 13. Die beiden inneren sowie die beiden äußeren Spuren 13 befinden sich jeweils auf demselben Höhenniveau.

Dieses von den Abtransport-Spuren 13 gebildete Höhenprofil stellt nur eine Momentaufnahme im Betrieb und somit ein mögliches Ausführungsbeispiel dar. So können in einer weiteren Ausführungsform auch sämtliche Höhenniveaus der Spuren 13 unterschiedlich sein. Auch ist es möglich, dass sich sämtliche Spuren 13 der Abtransporteinrichtung 18 auf demselben Höhenniveau befinden. In diesem Fall sind es dann die Endlosbandförderer 13 der Zuführeinrichtung 12, die sich - anders als jetzt in Fig. 2 dargestellt - auf unterschiedlichen Höhenniveaus befinden.

In einer weiteren Ausführungsform ist es möglich, dass sowohl die Endlosbandförderer 13 der Zuführeinrichtung 12 als auch die Endlosbandförderer 13 der Abtransporteinrichtung 18 Fig. 3 jeweils untereinander unterschiedliche Höhenniveaus aufweisen.

Im Betrieb der Vorrichtung werden mehrere nebeneinanderliegende Produkte 10 durch die Endlosbandförderer 13 in Förderrichtung F zur Schneidebene 15 transportiert. Dort werden die Produkte 10 mittels des Schneidmessers 16 aufgeschnitten, wobei die abgetrennten Scheiben spurspezifisch unterschiedliche Impulse erfahren. Diese Impulse würden zu Ablagefehlern führen. Um diese zu kompensieren, sind die Endlosbandförderer 13 der Abtransporteinrichtung 18 auf unterschiedlichen Höhenniveaus angeordnet.

In Abhängigkeit davon, welche Art von Portion gebildet werden soll, können die Endlosbandförderer 13 in Förderrichtung R sowie entgegen der Förderrichtung R bewegt werden. Die fertigen Portionen werden in Förderrichtung R abtransportiert und können z.B. einer Verpackungsmaschine zugeführt werden.

Erfindungsgemäß wird durch die unterschiedlichen Höhenniveaus der zuführseitigen und/oder abtransportseitigen Spuren 13 eine stets korrekte Sollausrichtung der abgetrennten Scheiben und somit die Ordnung der Scheiben innerhalb einer von diesen gebildeten Portion gewährleistet.

### Bezugszeichenliste

- 10: Produkt
- 12: Zuführeinrichtung
- 13: Endlosbandförderer, Spur
- 14: Rolle
- 15: Schneidebene
- 16: Schneidmesser
- 18: Abtransporteinrichtung

- F: Förderrichtung
- R: Förderrichtung

## Patentansprüche

1. Vorrichtung zum mehrspurigen Aufschneiden von Lebensmittelprodukten (10), insbesondere Hochleistungs-Slicer, mit
einer Zuführeinrichtung (12), die gleichzeitig mehrere aufzuschneidende Produkte (10) nebeneinander liegend einer Schneidebene (15) zuführt, in der sich ein Schneidmesser (16), insbesondere rotierend und/oder umlaufend, bewegt, und einer der Schneidebene (15) nachgeordneten, insbesondere eine Portioniereinheit umfassenden, Abtransporteinrichtung (18) für von den Produkten (10) abgetrennte Scheiben oder für mehrere Scheiben umfassende Portionen,
wobei die Zuführeinrichtung (12) und/oder die Abtransporteinrichtung (18) zumindest im Bereich der Schneidebene (15) eine Mehrzahl von Spuren (13) umfasst, die zur Kompensation spurspezifischer Ablagefehler derart auf unterschiedliche Höhenniveaus eingestellt und/oder einstellbar sind, dass die Fallhöhe der Scheiben in den Spuren (13) unterschiedlich ist.

2. Vorrichtung nach Anspruch 1,
**dadurch gekennzeichnet,**
**dass** das Höhenniveau jeder Spur (13) zumindest näherungsweise der Größe eines Ablagefehlers entspricht, insbesondere einer Verdrehung der Scheiben relativ zu einer Sollausrichtung.

3. Vorrichtung nach Anspruch 1 oder 2,
**dadurch gekennzeichnet,**
**dass** das Höhenniveau jeder Spur (13) in Abhängigkeit von der Querposition dieser Spur (13) bezüglich einer Drehachse des Schneidmessers (16) eingestellt und/oder einstellbar ist.

4. Vorrichtung einem der vorhergehenden Ansprüche,
**dadurch gekennzeichnet,**
**dass** das Höhenniveau jeder Spur (13) in Abhängigkeit vom aufzuschneidenden Produkt (10), von einer Drehzahl des Schneidmessers (16), von der Art des Schneidmessers (16) und/oder von Daten einer nachgeschalteten Sensorik, insbesondere zumindest einer Kamera, eingestellt und/oder einstellbar ist.

5. Vorrichtung nach einem der vorhergehenden Ansprüche,
**dadurch gekennzeichnet,**
**dass** das Höhenniveau der Spuren (13) von außen nach innen abnimmt.

6. Vorrichtung nach einem der vorhergehenden Ansprüche,
**dadurch gekennzeichnet,**
**dass** die Spuren (13) ein Höhenprofil bilden, das der Bahn der Messerschneide angenähert ist und/oder in Bezug zur aktuellen Position des Schneidmessers (16), insbesondere in Bezug zum aktuellen Drehwinkel des Schneidmessers (16), steht.

7. Vorrichtung nach einem der vorhergehenden Ansprüche,
**dadurch gekennzeichnet,**
**dass** die Höhenniveaus der Spuren (13) relativ zueinander verstellbar sind.

8. Vorrichtung nach einem der vorhergehenden Ansprüche,
**dadurch gekennzeichnet,**
**dass** die Spuren jeweils von einem Endlosförderband (13) gebildet sind, wobei bevorzugt die Förderbänder (13) unabhängig voneinander betreibbar sind.

9. Vorrichtung nach einem der vorhergehenden Ansprüche,
**dadurch gekennzeichnet,**
**dass** die Spuren (13) an einer Fördereinheit ausgebildet sind, die einen im Bereich der Schneidebene (15) befindlichen Teil der Zuführeinrichtung (12) bzw. der Abtransporteinrichtung (18) bildet.

10. Vorrichtung nach Anspruch 9,
**dadurch gekennzeichnet,**
**dass** die Fördereinheit der Abtransporteinrichtung (18) eine Portioniereinheit umfasst, die zur Bildung von Portionen aus einer Mehrzahl von abgetrennten Scheiben ausgebildet ist, wobei vorzugsweise zur Portionsbildung die Spuren (13) jeweils in und gegen eine Förderrichtung (R) bewegbar sind.

11. Vorrichtung nach Anspruch 9 oder 10,
**dadurch gekennzeichnet,**
**dass** eine der Fördereinheit nachgeordnete bzw. vorangehende Übernahme- bzw. Übergabeeinheit zu einer spurindividuellen Übernahme bzw. Übergabe von den bzw. an die Spuren (13) ausgebildet ist, wobei vorzugsweise die Übernahme- bzw. Übergabeeinheit unabhängig voneinander in der Höhe verstellbare Einzelförderer umfasst, insbesondere als Wippe ausgebildete Endlosförderbänder.

12. Verfahren zum mehrspurigen Aufschneiden von Lebensmittelprodukten (10), insbesondere mittels einer Vorrichtung nach einem der vorhergehenden Ansprüche,
bei dem gleichzeitig mehrere aufzuschneidende Produkte (10) nebeneinander liegend einer Schneidebene (15) zugeführt werden, in der sich ein Schneidmesser (16), insbesondere rotierend und/oder umlaufend, bewegt, und
bei dem spurspezifische Ablagefehler dadurch kompensiert werden, dass die aufzuschneidenden Produkte (10) auf unterschiedlichen Höhenniveaus zugeführt und/oder von den Produkten (10) abgetrennte Scheiben auf unterschiedlichen Höhenniveaus abgelegt werden.

## Claims

1. An apparatus for the multitrack slicing of food products (10), in particular a high-performance slicer, comprising
a supply device (12) which simultaneously supplies a plurality of products (10) to be sliced disposed next to one another to a cutting plane (15) in which a cutting blade (16) moves, in particular in a rotating and/or revolving manner; and a device for transporting away (18) for slices cut off from the products (10) or for portions comprising a plurality of slices, said device for transporting away being arranged downstream of the cutting plane (15) and in particular comprising a portioning unit,
wherein the supply device (12) and/or the device for transporting away (18) comprises/comprise a plurality of tracks (13) at least in the region of the cutting plane (15), the tracks (13) being set and/or settable at different levels such that the drop height of the slices differs in the tracks (13) in order to compensate track-specific placement errors.

2. An apparatus in accordance with claim 1,
**characterized in that**
the level of each track (13) at least approximately corresponds to the magnitude of a placement error, in particular to a rotation of the slices relative to a desired alignment.

3. An apparatus in accordance with claim 1 or claim 2,
**characterized in that**
the level of each track (13) is set and/or settable in dependence on the transverse position of this track (13) with respect to an axis of rotation of the cutting blade (16).

4. An apparatus in accordance with any one of the preceding claims,
**characterized in that**
the level of each track (13) is set and/or settable in dependence on the product (10) to be sliced; on a rotational speed of the cutting blade (16); on the type of cutting blade (16); and/or on data of a sensor system, in particular of at least one camera, connected downstream.

5. An apparatus in accordance with any one of the preceding claims,
**characterized in that**
the level of the tracks (13) decreases from the outside to the inside.

6. An apparatus in accordance with any one of the preceding claims,
**characterized in that**
the tracks (13) form a height profile which is approximated to the path of the blade edge and/or is in relation to the current position of the cutting blade (16), in particular in relation to the current angle of rotation of the cutting blade (16).

7. An apparatus in accordance with any one of the preceding claims,
**characterized in that**
the levels of the tracks (13) are adjustable relative to one another.

8. An apparatus in accordance with any one of the preceding claims,
**characterized in that**
the tracks are each formed by a continuous conveyor belt (13), with the conveyor belts (13) preferably being operable independently of one another.

9. An apparatus in accordance with any one of the preceding claims,
**characterized in that**
the tracks (13) are configured at a conveyor unit which forms a part of the supply device (12) or of the device for transporting away (18) located in the region of the cutting plane (15).

10. An apparatus in accordance with claim 9,
**characterized in that**
the conveyor unit of the device for transporting away (18) comprises a portioning unit which is configured for forming portions from a plurality of cut-off slices, with the tracks (13) preferably being movable respectively in and against a conveying direction (R) for forming portions.

11. An apparatus in accordance with claim 9 or claim 10,
**characterized in that**
a takeover unit or transfer unit arranged downstream of or preceding the conveyor unit is configured for the taking over or transfer individually per track from or to the tracks (13), with the takeover unit or transfer unit preferably comprising individual conveyors which are vertically adjustable independently of one another, in particular continuous conveyor belts configured as rockers.

12. A method for the multitrack slicing of food products (10), in particular by means of an apparatus in accordance with any one of the preceding claims, in which a plurality of products (10) to be sliced are simultaneously supplied disposed next to one another to a cutting plane (15) in which a cutting blade (16) moves, in particular in a rotating and/or revolving manner; and
in which track-specific placement errors are compensated in that the products (10) to be sliced are supplied at different levels and/or slices cut off from the products (10) are placed at different levels.

## Revendications

1. Dispositif de coupe de produits alimentaires (10) sur plusieurs traces, en particulier trancheuse à haute performance, comportant un moyen d'alimentation (12) qui amène simultanément plusieurs produits à couper (10) juxtaposés jusque dans un plan de coupe (15) dans lequel se déplace une lame de coupe (16) en particulier en rotation et/ou en révolution, et
un moyen de transport (18) agencé en aval du plan de coupe (15) et pourvu en particulier d'une unité de mise en portion, pour des tranches séparées depuis les produits (10) ou pour des portions comprenant plusieurs tranches,
dans lequel, au moins dans la zone du plan de coupe (15), le moyen d'alimentation (12) et/ou le moyen de transport (18) présente(nt) une pluralité de traces (13) qui sont réglées et/ou réglables à différents niveaux en hauteur pour compenser des erreurs de pose spécifiques aux traces, de telle sorte que la hauteur de chute des tranches dans les traces (13) est différente.

2. Dispositif selon la revendication 1,
**caractérisé en ce que**
le niveau en hauteur de chaque trace (13) correspond au moins approximativement à l'importance de l'erreur de pose, en particulier à un positionnement tourné des tranches par rapport à une orientation de consigne.

3. Dispositif selon la revendication 1 ou 2,
**caractérisé en ce que**
le niveau en hauteur de chaque trace (13) est réglé et/ou réglable en fonction de la position transversale de cette trace (13) par rapport à un axe de rotation de la lame de coupe (16).

4. Dispositif selon l'une des revendications précédentes,
**caractérisé en ce que**
le niveau en hauteur de chaque trace (13) est réglé et/ou réglable en fonction du produit à couper (10), d'une vitesse de rotation de la lame de coupe (16), du type de lame de coupe (16) et/ou de données d'une unité sensorielle agencée en aval, en particulier d'au moins une caméra.

5. Dispositif selon l'une des revendications précédentes,
**caractérisé en ce que**
le niveau en hauteur de chaque trace (13) diminue de l'extérieur vers l'intérieur.

6. Dispositif selon l'une des revendications précédentes,
**caractérisé en ce que**
les traces (13) forment un profil en hauteur qui est approché de la voie de la lame de coupe et/ou qui se réfère à la position actuelle de la lame de coupe (16), en particulier à l'angle de rotation actuel de la lame de coupe (16).

7. Dispositif selon l'une des revendications précédentes,
**caractérisé en ce que**
les niveaux en hauteur des traces (13) les uns par rapport aux autres sont réglables.

8. Dispositif selon l'une des revendications précédentes,
**caractérisé en ce que**
les traces sont formées par une bande de convoyage sans fin (13), et de préférence les bandes de convoyage (13) fonctionnent indépendamment les unes des autres.

9. Dispositif selon l'une des revendications précédentes,
**caractérisé en ce que**
les traces (13) sont réalisées sur une unité de convoyage qui constitue une partie du moyen d'alimentation (12) ou du moyen de transport (18) située dans la zone du plan de coupe (15).

10. Dispositif selon la revendication 9,
**caractérisé en ce que**
l'unité de convoyage du moyen de transport (18) comprend une unité de mise en portion qui est réalisée pour former des portions par une pluralité de tranches séparées, et pour former les portions les traces (13) sont de préférence chacune mobiles dans une direction de convoyage (R) et en sens opposé.

11. Dispositif selon la revendication 9 ou 10,
**caractérisé en ce que**
une unité de reprise ou de remise agencée en aval ou en amont de l'unité de convoyage est réalisée pour la reprise ou la remise depuis ou vers les traces (13), individuellement selon les traces, et de préférence l'unité de reprise ou de remise comprend des convoyeurs individuels réglables en hauteur indépendamment les uns des autres, en particulier des bandes de convoyage sans fin réalisées sous forme de bascule.

12. Procédé de coupe de produits alimentaires (10) sur plusieurs traces, en particulier au moyen d'un dispositif selon l'une des revendications précédentes,
dans lequel
on amène simultanément plusieurs produits à couper (10) juxtaposés jusqu'à un plan de coupe (15) dans lequel se déplace une lame de coupe (16) en particulier en rotation et/ou en révolution, et
on compense des erreurs de pose, spécifiques aux traces, en amenant les produits à couper (10) à différents niveaux en hauteur, et/ou en posant des tranches séparées des produits à différents niveaux en hauteur.
